# DEMANDE DE BREVET EUROPEEN

(11) **EP 0 088 736 A2**
(43) Date de publication de la demande: **14.09.1983**
(21) Numéro de dépôt: 83830048.1
(22) Date de dépôt: 04.03.1983
(51) Int. Cl.: E03C 1/02

(54) **Installation hydraulique préfabriquée centralisée à commande électrique**

(30) Priorité: 08.03.1982 IT 2001082
(71) Demandeur: Chiaramonte, Renzo, I-37100 Verona (IT); Masotto, Maurizio, I-37100 Verona (IT); Pedrotti, Carlo, I-37100 Verona (IT)
(72) Inventeur: Chiaramonte, Renzo, I-37100 Verona (IT); Masotto, Maurizio, I-37100 Verona (IT); Pedrotti, Carlo, I-37100 Verona (IT)
(74) Mandataire: Raimondi, Alfredo, Dott. Ing. Prof.

(57) **Abrégé**

L'installation hydraulique de l'invention est constituée par une boîte générale centrale de commande et de distribution raccordée au réseau hydraulique chaud etfroid, de laquelle partent les conduites se dirigeant vers les unités d'utilisation. Le réglage du débit et de la température a lieu en actionnant une par une ou en combinaison un groupe de soupapes électriques normaux ou à modulation présentes dans la boîte générale centrale de commande et de distribution.

## Description

Les installations hydrauliques des maisons d'abitation et de bâtiments semblables sont constituées par des tuyauteries en acier zingué, inserées à l'interieur de la structure du bâti ment et munies d'organes d'interception pour chaque unité de utilisation comme éviers, baignoires, douches, appareils électroménagers et unités semblables. La mise en place de ces installations exige un coûteux travail de coupe, de filetage, de montage et de garnissage des dites tuyauteries en acier, qui sont de plus contraintes à des tracés rectilignes raccordés par courbes qui forment un angle prédéterminé et non variable.

L'emploi de tuyauteries métalliques présente en outre le danger de corrosion et de perçage, avec des dommages importants et des coûteuses interventions aux ouvrages de maçonnerie où le tuyau est inséré.

Dans les installations traditionelles le réglage de la tempéra ture est obtenu par des soupapes de mélange installées près du point de distribution de l'eau, en rendant nécessaire d'amener à chaque point d'utilisation deux tuyauteries indépendentes pour l'eau chaude et pour l'eau froide. Il résulte en outre difficile d'obtenir chaque fois un débit constant en portée et en température.

Ces et autres problèmes sont résolus par l'installation de la invention, qui comprend une boîte générale centrale de commande et de distribution, à laquelle aboutent les tuyauteries du réseau d'eau froide et chaude. De ce boîte branchent les con duites d'adduction à chaque unité d'utilisation près de la quelle sont installées une ou plusieurs boîtes terminales de commande et de distribution de l'eau. Le réglage du débit et le mélange de l'eau pour le réglage de la température sont réalisés, pour chaque unité d'utilisation, au moyen de groupes de soupapes électriques, normaux ou à modulation, placées à l'interieur de ladite boîte générale centrale de commande et de distribution, alimentées avec de l'eau chaude et froide par les dites tuyauteries du réseau, et qui peuvent être actionnées soit une par une soit en combinaison, ces groupes de soupapes électriques étant alimentées avec de la courant à basse tension (par exemple à 12 V).

Chaque conduite d'adduction à une unité d'utilisation comprend au moins un tuyau flexible pour le passage de l'eau et un groupe de conducteurs électriques opportunément isolés pour la commande à distance des soupapes électriques correspondantes, le tout inséré dans une gaine souple apte à être emboîtée à l'interieur des ouvrages de maçonnerie du bâtiment où l'installation est mise en place.

A l'interieur de ladite boîte générale centrale de commande et de distribution sont installés un tuyau collecteur d'eau froide et un tuyau collecteur d'eau chaude, les deux éventuellement doués de soupapes d'interception et de filtres en entrée. Au collecteur de l'eau froide sont raccordées les conduites de entrée des soupapes électriques de réglage du débit de l'eau froide, tandis que au collecteur de l'eau chaude sont raccordées les conduites d'entrée des soupapes électriques de réglage du débit de l'eau chaude. Les conduites de sortie des soupapes électriques de l'eau chaude et froide de chaque unité d'utili sation aboutent à un tuyau unique, inséré à l'interieur de la conduite flexible d'adduction à l'unité d'utilisation même.

Les unités qui utilisent de l'eau à débit constant sont directe ment raccordées à un collecteur au moyen du correspondant tuyau flexible, mais l'on peut prévoir la présence d'une soupape élec trique d'interception entre collecteur et tuyauterie aussi pour chacune de ces unités, comme installations sanitaires, machines à laver, lave-vaisselles et unités semblables, dans le but de éviter que les correspondants tuyaux flexibles d'adduction restaient sous pression à la fermeture de la soupape d'inter ception placée usuellement sur ces unités.

A l'extrémité de chaque conduite flexible sortante de la boîte générale centrale de commande et de distribution, à proximité du correspondant point d'utilisation, comme évier, douche, bai gnoires et unités semblables, sont présentes une ou plusieurs boîtes terminales, dans lesquelles sont contenus un tuyau pour la distribution de l'eau et les sélecteurs électriques pour la commande d'ouverture et de fermeture des soupapes électriques, normaux ou à modulation, présentes dans la boîte générale cen trale de commande et de distribution et relatives à l'unité de utilisation correspondante, dans la combinaison choisie pour distribuer l'eau au débit et à la température désirées.

La boîte générale centrale de commande et de distribution prévoit la possibilité d'être connectée à un générateur autonome ou à une batterie d'urgence, pour faire face à des interruptions soudaines dans la fourniture d'énergie électrique.

Une description plus détaillée d'un exemple de réalisation de l'invention fait référence aux dessins annexés, dans lesquels:
la Figure 1 montre une vue d'ensemble de la boite générale cen trale de commande ec de distribution, partie en coupe,
la Figure 2 est une coupe de la conduite flexible d'eau et de commande électrique,
les Figures 3 et 4 sont deux coupes d'un groupe de soupapes électriques réglantes le débit et la température pour une unité d'utilisation,
la Figure 5 est une vue des boîtes terminales d'une conduite.

Les dessins annexés montrent un exemple de réalisation de l'in stallation hydraulique selon l'invention, constituée essentielle ment par une boîte générale centrale de commande et de distribu tion 1 et par une pluralité de conduites de connexion aux unités 2, 3, 4, 5, 6, etc.

La boite générale centrale de commande et de distribution 1 est constituée par un coffret à installer dans un local de l'apparte ment de l'usager. A ladite boîte sont raccordées les conduites d'adduction de l'eau chaude 7 et froide 8 usuellement réalisées en tuyau de fer zingué, qui sont raccordées aux deux collecteurs 9 et 10 présents à l'interieur. Ces collecteurs 9 et 10 sont doués de soupapes d'interception 11 et 12, qui permettent d'iso ler l'intière installation préfabriquée des conduites d'eau de réseau 7 et 8.

Ils sont en outre insérés sur lesdits collecteurs les filtres 13 et 14, qu'on peut emporter pour un nettoyage périodique.

Pour éviter que pendant des interventions d'entretien on ait de l'écoulement d'eau des collecteurs, il est prévu un poussoir 15 qui agit sur la commande de l'unité d'utilisation à niveau le plus bas par rapport à la boîte générale centrale de commande et de distribution (par exemple le bidet) et qui permet l'écou lement de toute l'eau contenue dans les conduites.

La boîte générale centrale de commande et de distribution 1 contient un certain nombre de soupapes électriques, pour chaque unité d'utilisation qui ait besoin d'eau à débit et température variables, comme éviers, baignoires, douches et unités sembla bles,et les connexions du collecteur pour les utilisations directes d'eau froide, non réglées en débit, comme installations sanitaires, machines à laver et unités semblables. Ces unités d'utilisation peuvent toutefois être douées, si l'on ne désirait pas de laisser sous pression le tuyau de la correspondante conduite de la boîte générale centrale de commande et de distri bution à l'unité d'utilisation, d'une soupape électrique chacune pour l'interception du tuyau même près du collecteur.

Dans la forme de réalisation illustrée à la Figure 1, chaque unité d'utilisation d'eau chaude et froide (par exemple celle alimentée par la conduite 2) est douée d'une série de soupapes électriques raccordées au collecteur d'eau froide 9 (dans l'exem ple au nombre de quatre), globalement indiquées avec 16 au dessin de la Figure 1, et d'autant soupapes électriques raccordées au collecteur d'eau chaude 10, indiquées avec 17 à la même Figure 1.

Les dites soupapes électriques 16 et 17 peuvent être avantageuse ment groupées, pour chaque unité d'utilisation, dans un bloc unique 18, comme il est réalisé dans l'exemple illustré aux Figures 3 et 4, dans lesquelles on a deux chambres d'entrée séparées 19a et 19b, alimentées respectivement par le collecteur d'eau froide 9 et par le collecteur d'eau chaude 10, qui peuvent être mises en communication avec la chambre de sortie 20 au moyen de l'ouverture de l'obturateur 16' d'une des soupapes électriques 16a, 16b, 16c, 16d (ou 17a, 17b, 17c, 17d), ou d'une appropriée combinaison de plus d'une des dites soupapes électri ques, lesquelles, comme il est illustré à la Figure 3, peuvent avoir des différentes sections de passage l'une de l'autre. A la chambre 20 est raccordé le tuyau qui porte l'eau mélangée et réglée en débit à l'unité d'utilisation (par exemple par la conduite 2).L'ouverture d'une appropriée combinaison des soupa pes électriques 16a, 16b, 16c, 16d et 17a, 17b, 17c, 17d, chacune ayante une section de passage appropriée, permet d'obtenir les valeurs de débit et de température desirées. Ledit tuyau 21 et les analogues correspondants aux autres unités d'utilisation sont insérés chacun dans une gaine extérieure 22, souple, apte à être posée sous le plancher ou à l'interieur de bétonnages ou à l'interieur de parois dans le lieu de mise en place. Ce gaine est de dimension à pouvoir recevoir aussi la ligne électrique 23 qui contient les câbles de commande des soupapes électriques.

La boîte générale centrale de commande et de distribution 1 contient en outre le transformateur 24 qui fournit la tension d'alimentation aux soupapes électriques, lequel est connecté au réseau électrique au moyen du câble général d'alimentation 25. A l'interieur de la boîte générale centrale de commande et de distribution est en outre prévu le logement pour une batterie d'urgence, ou des bornes de connexion à un autre source d'éner gie, pour obvier à des éventuelles interruptions de la fourni ture d'énergie électrique.

Près du point d'utilisation ils sont installés la boîte de distribution d'eau 26 et la boîte de commande électrique des soupapes électriques 27. Ce commande est réalisée par des poignées, des curseurs, des leviers ou par des moyens semblables, selon les exigences et le désirs de l'usager.

C'est naturellement possible de conglober les commandes électriques et le raccord de distribution d'eau dans un unique groupe (non illustré), avec une boîte de distribution unique, selon les exigences de mise en place.

Le câble électrique 23 traverse, dans la forme de réalisation illustrée, la boîte 26 et il se dédouble dans la boîte 27 en séparant les fils de sélection des soupapes électriques de l'eau chaude de ceux des soupapes électriques de l'eau froide.

La rotation d'une ou des deux poignées ou un déplacement ana logue d'autres moyens de sélection permet de choisir le nombre de soupapes électriques à ouvrir, en obtenant la combinaison qui procure le débit désiré.

Il est possible d'employer des gaines extérieures 22 de diamètre majoré au cas où l'on prévoit des expansions futures de l'in stallation qui exigeraient des points d'utilisation ultérieurs. Il sera alors possible d'introduire dans la boite générale centrale de commande et de distribution un nouveau groupe de soupapes électriques et de passer dans la gaine 22 existante un nouveau tuyau flexible et un nuveau câble de commande, pour un nouveau point d'utilisation placé à proximité du débouché du tuyau précédent 21, en minimisant donc les travaux de maçonnerie nécessaires pour un agrandissement d'installation pareil.

Dans le domaine du schéma de réalisation illustré ils sont possibles des nombreuses variantes constructives, dans le but d'adapter l'installation à des particulières exigences de mise en place, par exemple en augmentant ou en diminuant le nombre des composantes employées, comme tuyaux, câbles, soupapes électriques ou en variant la forme et la sorte des matériaux employés. Ces modifications, et autres encore, ne sortent pas des limites de l'invention ainsi que décrite et illustrée dans ses caractéristiques généraux.

## Revendications

1. Installation hydraulique préfabriquée centralisée à commande électrique,, caractérisée en ce qu'elle comprend une boite générale centrale de commande et de distribution, à laquelle aboutent les tuyauteries du réseau d'eau froide et chaude et la ligne d'alimentation électrique et de laquelle branchent les conduites flexibles d'adduction à chaque unité d'utilisa tion, près laquelle unité d'utilisation sont installées une ou plusieurs boîtes terminales de commande et de distribution de l'eau, en ce que le réglage du débit et le mélange pour le réglage de la température sont réalisés, pour chacune de dites unités d'utilisation, au moyen de groupes de soupapes électri ques à basse tension, qui peuvent être actionnées soit une par une soit en combinaison, et en ce que chaque conduite d'adduction comprend au moins un tuyau flexible pour le passage de l'eau et un groupe de conducteurs électriques opportunément isolés pour la commande des soupapes électriques, le tout inséré dans une gaine souple apte à être emboîtée à l'interieur des ouvrages de maçonnerie du bâtiment où l'installation est mise en place.

2. Installation hydraulique à commande électrique selon la revendication 1, caracterisée en ce que ladite boîte générale centrale de commande et de distribution comprend un tuyau collecteur d'eau froide et un tuyau collecteur d'eau chaude, les deux doués de soupapes d'interception et de filtres en entrée, en ce qu'au collecteur de l'eau froide sont raccordées les con duites d'entrée des soupapes électriques de réglage du débit d'eau froide et au collecteur de l'eau chaude sont raccordées les conduites d'entrée des soupapes électriques de réglage du débit de l'eau chaude, en ce que les sorties des soupapes électri ques de l'eau chaude et froide de chaque unité d'utilisation aboutent à un tuyau unique, inséré dans la conduite flexible d'adduction à l'unité d'utilisation même, et en ce que les unités qui utilisent de l'eau à débit constant sent directement raccordées à un collecteur au moyen du correspondant tuyau fle xible, en pouvant être prévue la présence d'une soupape électri que d'interception entre collecteur et tuyauteries aussi pour chacune de ces unités avec les correspondants conducteurs électriques.

₄ 3. Installation hydraulique selon l'une des revendications 1 et 2, caracterisée en ce que, à l'extrémité de chaque conduite sortante de la boîte générale centrale de commande et de distri bution, à proximité du correspondant point d'utilisation, sont présentes une ou plusieurs boîtes terminales, auxquelles sont raccordées le tuyau de distribution de l'eau et les commandes électriques d'ouverture et de fermeture des soupapes électriques présentes dans la boîte générale centrale de commande et de distribution et relatives à l'unité d'utilisation correspondante.

4. Installation hydraulique selon l'une des revendications 1 à 3, caracterisée en ce que la boîte générale centrale de commande et de distribution prévoit la possibilité d'être connectée à un générateur d'électricité autonome ou à une batterie d'urgence pour faire face à des interruptions soudaines dans la fourniture d'énergie électrique.
